# EUROPÄISCHE PATENTSCHRIFT

(11) **EP 1 398 855 B1**
(45) Veröffentlichungstag und Bekanntmachung des Hinweises auf die Patenterteilung: **03.05.2006**
(21) Anmeldenummer: 02450195.9
(22) Anmeldetag: 03.09.2002
(51) Int. Cl.: H01R 43/28

(54) **Abisolierung von FFCs**
Stripping of FFCs
Dénudage de câbles plats

(43) Veröffentlichungstag der Anmeldung: 17.03.2004
(73) Patentinhaber: I & T Innovation Technology Entwicklungs- und Holding Aktiengesellschaft, 7011 Siegendorf (AT)
(72) Erfinder: Dietrich, Jörn, 71296 Heimshelm (DE)
(74) Vertreter: Patentanwälte BARGER, PISO & PARTNER

(56) Entgegenhaltungen:
- US-A- 4 818 322
- US-A- 5 115 555
- US-A- 5 940 963

## Beschreibung

Die Erfindung betrifft ein Verfahren bzw. eine Vorrichtung zur Abisolierung von flachen, flexiblen Leitern entsprechend dem einleitenden Teil der Ansprüche 1 bzw. 3.

Ein Verfahren bzw. eine Vorrichtung zum Aufbringen von Leiterbahnen auf Leiterplatten, die Laser verwendet, ist aus der US 4,818,322 A bekannt.

FFCs werden heute in der Industrie und insbesondere im Automobilbau zunehmend gegenüber Rundkabeln verwendet, da sie durch Automaten verarbeitet werden können. Darüber hinaus erlauben sie es, elektrisch leitende Verbindungen in Form von Abzweigstellen zu schaffen, indem rund um die zu kontaktierenden Leiterbahnen das Isolationsmaterial entfernt wird, die beiden FFCs passend übereinander gelegt werden, die zu verbindenden Leiterbahnen miteinander verbunden werden und die Verbindungsstelle sodann mit einem Vergußmaterial oder isolierenden Klebebändern oder dergleichen wieder isoliert wird. Darüber hinaus ist es notwendig, im Endbereich eines jeden FFCs derartige Fenster anzubringen, um Stecker, Buchsen, Kontakte oder dergleichen anbringen zu können.

Die Schaffung derartiger Fenster erfolgt im Stand der Technik durch eine Kombination eines Stanzvorganges mit einem Schälvorgang bzw. einer spanenden Bearbeitung und ist aufwendig und wegen der anfallenden Extrudatpartikel unangenehm. Es wurde bereits versucht, die Fenster mittels Lasers herzustellen, doch führt dies zu einer Beeinträchtigung der Oberfläche der Leiterbahnen, die daraufhin chemisch behandelt werden muß, bevor die Weiterverarbeitung möglich ist. Die notwendige chemische Behandlung macht es im Fabrikationsprozeß notwendig, eine Arbeitsstation vorzusehen, bei der mit entsprechenden flüssigen Chemikalien hantiert wird, die über entsprechende Absaugungen und Abflüsse verfügt und der ein Trocknungs- und Kontrollschritt nachfolgen muß, um sicher zu stellen, dass die erhaltenen FFCs einwandfrei sind. Eine derartige Station ist ein Fremdkörper in einer ansonsten elektronisch, mit Lasern und dergleichen arbeitenden Fertigungsstraße und daher tunlichst zu vermeiden.

Es wurde von der Anmelderin ein auf Lasertechnik basierendes Verfahren entwickelt, dass die genannten Probleme beseitigt und zu technologisch einwandfreien Fenstern im FFC führt. Dieses Verfahren wird getrennt von der vorliegenden Arimeldung zum Patent angemeldet. Die vorliegende Anmeldung betrifft die Anordnung zumindest zweier Laser, zwischen denen sich ein FFC befindet, in dem ein Fenster geschaffen werden soll. Das Anordnen zweier, fluchtend zueinander und frontal aufeinander orientierter Laser bei der Herstellung von Fenstern in FFCs ist wegen der Kleinheit der Fenster und der Notwendigkeit, die Fenster von beiden Seiten her zu schaffen, gegeben. Wenn man bei der Bearbeitung zwischen Abisolieren der Oberseite und mit dem Abisolieren der Unterseite den FFC bewegt, erreicht man die benötigte Genauigkeit der Positionierung nur mit unverhältnismäßig großem Aufwand und auch das nur in kleinen Taktraten. Es besteht die ungünstige Möglichkeit, dass durch die Bewegung der FFC von der Abisolierung auf der Oberseite zur Abisolierung auf der Unterseite eines Fensters oder umgekebrt es zu einem Versatz kommt.

Dabei hat sich herausgestellt, dass trotz aller Sorgfalt bei der eingesetzten Steuer- und Regeltechnik ein Restrisiko besteht, dass einer der beiden Laser aktiviert wird, wenn sich im FFC bereits ein Fenster befindet, (oder, aus welchen Gründen auch immer, gar kein FFC eingeschoben ist) wodurch er direkt in den anderen, inaktiven Laser strahlt und dort Beschädigungen hervorruft.

Es ist die Aufgabe der Erfindung, dieses Problem kostengünstig und zuverläßig zu lösen.

Erfindungsgemäß wird dieses Problem zuverlässig und kostengünstig durch die Merkmale des kennzeichnenden Teiles der Ansprüche 1 und 3 vermieden.

Auf diese Weise ist sichergestellt, dass vor dem nicht aktivierten Laser stets eine Abdeckung angeordnet ist, die das Eindringen des Laserstrahls des anderen Lasers auch dann zuverlässig verhindert, wenn sich beispielsweise kein FFC zwischen den Lasern befindet oder ein FFC mit bereits vollständig ausgebildetem Fenster.

In einer bevorzugten Ausgestaltung besteht die Abdeckung jedes Lasers aus einer sich drehenden Scheibe mit entsprechenden Löchern oder Ausnehmungen, wobei bevorzugt die beiden Scheiben für die beiden Laser auf einer gemeinsamen Drehachse montiert sind.

Die Erfindung wird im Folgenden anhand der Zeichnung näher erläutert. Dabei zeigt die
Fig. 1 eine Ausführungsform der Erfindung mit Drehscheiben und die
Fig. 2 eine Ausführungsform mit hin-/hergehenden Abdeckungen.

Die Fig. 1 zeigt, rein schematisch, eine erfindungsgernäße Anordnung. Durch eine derartige Bearbeitungsstation wird ein FFC 1 durch geleitet und an den Stellen, an denen ein Fenster 2 hergestellt werden soll, im Bereich zwischen 2 Lasern 3, 4 angehalten und passend positioniert und fixiert, um das Fenster 2 mit der notwendigen geometrischen Genauigkeit herstellen zu können.

Der FFC 1 besteht aus mehreren zueinander parallel in einer Ebene verlaufenden Leiterbahnen 5, von denen zufolge der Führung des Schnittes in der Fig. 1 nur eine sichtbar ist, und dem die Leiterbahnen umgebenden Extrudat 6 aus elektrisch isolierendem, aber in Grenzen plastisch deformierbaren Material.

Die beiden Laser 3, 4, die in Fig. 1 rein schematisch und nicht entsprechend ihrer wirklichen Anordnung dargestellt sind, sind koaxial entlang einer Achse 7 angeordnet und gegeneinander gerichtet. In den meisten Anwendungsfällen sind die Laser in einigem Abstand vom Objekt angeordnet und die Laserstrahlen werden mittels jeweils einer Optik (die auch flexible Lichtleiter umfassen kann) auf ihr Ziel gerichtet und passend fokussiert. Die mit 3 bzw. 4 bezeichneten Gebilde entsprechen somit am ehesten der Optik, die aber selbstverständlich ebenfalls zum Laser im weiteren Sinn gehört. Die Laser 3, 4 sind im Bereich des zu bildenden Fensters 2 simultan beweglich, um das Fenster mit der gewünschten Größe und Form zu schaffen.

Wie aus Figur 1 leicht ersichtlich ist, besteht die Gefahr, dass einer der Laser 3, 4 aktiviert wird, obwohl sich keine FFC 1 zwischen ihnen befindet oder obwohl bereits ein Fenster 2 besteht und sich kein Extrudat mehr zwischen den Lasern befindet und diese auf einem Bereich gerichtet sind, in dem sich keine Leiterbahn 5 befindet. Da die Fenster 2 eine größere Fläche aufweisen, als es der Grundfläche der Leiterbahnen 5 entspricht, besteht diese Möglichkeit auch im normalen Betrieb. Da die beiden Laser und ihre Optik völlig symmetrisch aufgebaut sein müssen, kann es in diesem Fall der Aktivierung unweigerlich zu einer Beschädigung oder Zerstörung des jeweils inaktiven Lasers kommen.

Um dies zu verhindern, ist erfindungsgemäß eine in ihrer Gesamtheit mit 8 bezeichnete Unterbrechungsvorrichtung in unmittelbarer Nachbarschaft zum FFC 1 und den Lasern 3, 4 angeordnet. Diese besteht im wesentlichen aus einer durch einen (nicht dargestellten) Motor in Drehung versetzten Welle 9, die zwei Abdeckscheiben 13, 14 trägt, die jeweils einem der Laser 3, 4 zugeordnet sind. Die Rotorwelle 9 steht im wesentlichen normal auf die Ebene des FFC 1 und ist relativ knapp neben dem Rand des FFC 1 angeordnet. Auf diese Weise befinden sich in Abhängigkeit von der Winkellage der Rotorwelle 9 und somit der Abdeckscheiben 13, 14 Abschnitte dieser Scheiben vor dem zugeordneten Laser 3,4 oder nicht.

Die Fig. 1 zeigt jene Winkellage, in der sich die Abdeckscheibe 13 vor dem Laser 3 befindet, während die Abdeckscheibe 14 den Laser 4 frei gibt, so dass dieser aktiviert werden kann. Diese wechselweise Aktivierung wird bevorzugt mittels einer Schaltung vorgenommen, die von der Winkellage der Drehachse 9 und damit der Winkellage die Abdeckscheiben 13, 14 abgeleitet wird. In Fig. 1 ist dies schematisch am unteren Ende der Rotorwelle 9 dargestellt, wo ein Schalter 23 für den Laser 3 und ein Schalter 24 für den Laser 4 angedeutet ist.

Selbstverständlich ist es möglich, statt der exzentrischen Abdeckscheiben 13, 14 zahnradähnliche Gebilde vorzusehen und so bei den angestrebten hohen Drehzahlen zu einer dynamisch ausgewuchteten Situation zu kommen. Gleichermaßen ist es möglich, statt einer zahnradartigen Konstruktion Lochscheiben vorzusehen, durch die der gleiche Zweck erfüllt wird. Die Schalter 23, 24 müssen selbstverständlich nicht direkt die Laser 3, 4 aktivieren, sondern geben entsprechende Signale an die eigentliche Steuerelektronik für die beiden Laser. Jedenfalls aber wird durch das Vorsehen der Vorrichtung 8 sichergestellt, dass die beiden Laser 3, 4 einander nicht beschädigen können.

Auf analoge Weise ist in Fig. 2 eine abgewandelte Konstruktion 18 dargestellt, die auf einer reziproken linearen Bewegung zweier Abdeckscheiben 13' 14' beruht. Die Führung des rein schematischen Schnittes der Figur 2 liegt normal zum schematischen Schnitt der Fig. 1, so dass in dieser Darstellung ersichtlich ist, dass der FFC 1 mehrere Leiterbahnen 5 aufweist und wie diese zueinander angeordnet sind. Die Funktionsweise der Sicherheitsvorrichtung 18 beruht auf dem Verschwenken eines Schwenkhebels 10, beispielsweise durch ein (nicht dargestelltes) Pleuel eines Motors oder durch einen Elektromagneten, der direkt auf einen entsprechend ferromagnetischem Teil der Abdeckscheiben 13' 14' einwirkt oder auch durch einen pneumatischen Antrieb, und sichert auch hier wieder, dass sich zumindest eine der Scheiben vor dem ihr zugeordneten Laser befindet. Durch die entsprechend angeordneten Schalter 23, 24 erfolgt wieder die steuerungstechnische Freigabe des jeweils nicht abgedeckten Lasers zur Schaffung der gewünschten Fenster 2 im FFC 1.

Es sind selbstverständlich noch andere Ausführungen möglich, beispielsweise solche, bei denen für jeden der beiden Laser mehrere Abdeckungen vorgesehen sind, was zwar die Vorrichtung größer und komplexer werden läßt, dafür aber erlaubt, die Geschwindigkeit der beweglichen Teile zu verringern, doch ist insbesondere die Ausbildung gemäß Fig.1 vorteilhaft und bevorzugt.

Es sind in Kenntnis der Erfindung bzw. ihres Grundgedankens auch zahlreiche Abwandlungen der Vorrichtung zur Durchführung des erfindungsgemäßen Verfahrens möglich, die auf anderen Bewegungen beruhen:

So können die beiden Abdeckungen (Verfielfachungen werden nicht mehr extra erwähnt) auf einem gemeinsamen Schlitten sitzen, der eine reziproke Bewegung vollführt, die elektrisch, pneumatisch oder auch hydraulisch bewirkt werden kann, wobei immer eine der Abdeckungen in den Bereich der ihr zugeordneten Laserquelle kommt und die andere aus diesem Bereich entfernt ist.

Es können auch die beiden Abdeckungen am Mantel einer Trommel angeordnet sein, in der der FFC entlang der Trommelachse verläuft, wobei sich die Trommel um iher Achse dreht. In diesem Fall könnte die Trommel auch zum Absaugen der unangenehmen, beim Abtragen des Extrudates entstehenden Dämpfe und Gase verwendet werden.

## Patentansprüche

1. Verfahren zum Abisolieren von Flachleitern, sogenannten FFCs (1), insbesondere von extrudierten FFCs, mittels Laserstrahlen, **dadurch gekennzeichnet, dass** zwei koaxial zueinander angeordnete und aufeinander gerichtete Laserstrahlen zur Entfernung des Extrudates (6) verwendet werden, dass sich der Flachleiter im wesentlichen in der Symmetrieebene zwischen den beiden Laserquellen (3, 4) befindet, dass die beiden Laserquellen alternierend aktiviert werden und dass zumindest während der Aktivierung einer der Laserquellen (3, 4) eine laserstrahlundurchdringliche Abdeckung (13, 14) zwischen den Flachleiter (1) und die nicht aktivierte Laserquelle (3, 4) eingebracht wird.

2. Verfahren nach Anspruch 1, **dadurch gekennzeichnet, dass** zwei Abdeckungen (13, 14) vorgesehen sind, die miteinander mechanisch so verbunden sind, dass sich im Zuge ihrer gemeinsamen Bewegung stets zumindest eine der Abdeckungen zwischen dem FFC und der ihr zugeordneten Laserquelle(3, 4) befindet.

3. Vorrichtung zur Durchführung des Verfahrens nach einem der Ansprüche 1 oder 2 mit zwei, gegebenenfalls von einem gemeinsamen Laser gespeisten Laserquellen (3, 4), **dadurch gekennzeichnet, dass** die Laserquellen einander koaxial positioniert diametral gegenüberstehen, dass im wesentlichen in der Symmetrieebene zwischen den beiden Laserquellen Führungs- und Positioniervorrichtungen für den abzuisolierenden Flachleiter (1) vorgesehen sind, dass eine Steuereinheit (8) vorgesehen ist, durch die die beiden Laserquellen (3, 4) alternierend aktiviert werden, und dass auf jeder Seite des Flachleiters (1) zumindest eine Abdeckung (13, 14) vorgesehen ist, die in Abhängigkeit von der Steuereinheit (8) in den Bereich der zugeordneten Laserquelle (3,4) gebracht oder aus ihm entfernt werden.

4. Vorrichtung nach Anspruch 3, **dadurch gekennzeichnet, dass** die Abdeckungen (13, 14) auf einer gemeinsamen, rotierenden, Welle (9) angeordnet sind und dass die Aktivierung der Laserquellen (3, 4) in Abhängigkeit von der Winkellage der rotierenden Welle (9) erfolgt.

5. Vorrichtung nach Anspruch 3, **dadurch gekennzeichnet, dass** die Abdeckungen (13', 14') mit einer Wippe (9') verbunden sind, durch die hin- und bergehende Bewegung der Wippe (9') abwechselnd in den bzw. aus dem Bereich der zugeordneten Laserquelle (3, 4) geschoben werden und dass die Aktivierung der Laserquellen in Abhängigkeit von der Winkellage der Wippe erfolgt.

6. Vorrichtung nach Anspruch 3, **dadurch gekennzeichnet, dass** die beiden Abdeckungen auf einem gemeinsamen Schlitten und in Bewegungsrichtung des Schlittens zueinander versetzt angeordnet sind und dass die Aktivierung der Laserquellen in Abhängigkeit von der Position des Schlittens erfolgt.

## Claims

1. Method for stripping the insulation from flat cables, so-called FFCs (1), in particular from extruded FFCs, by means of laser beams, **characterized in that** two laser beams which are arranged coaxially with respect to one another and point towards one another are used for removing the extruded material (6), **in that** the flat cable is located essentially on the plane of symmetry between the two laser sources (3, 4), **in that** the two laser sources are activated alternately, and **in that**, at least during the activation of one of the laser sources (3, 4), a cover (13, 14) through which a laser beam cannot pass is introduced between the flat cable (1) and the unactivated laser source (3, 4).

2. Method according to Claim 1, **characterized in that** two covers (13, 14) are provided which are mechanically connected to one another such that, in the course of their common movement, at least one of the covers is always located between the FFC and the laser source (3, 4) associated with it.

3. Apparatus for carrying out the method according to either of Claims 1 and 2 having two laser sources (3, 4), which may be fed by a common laser, **characterized in that** the laser sources lie diametrically opposite one another so as to be positioned coaxially, **in that** guide and positioning apparatuses for the flat cable (1), from which the insulation is to be stripped, are provided essentially on the plane of symmetry between the two laser sources, **in that** a control unit (8) is provided, by means of which the two laser sources (3, 4) are activated alternately, and **in that** at least one cover (13, 14) is provided on each side of the flat cable (1) and is brought into the region of the associated laser source (3, 4) or removed from it in dependence on the control unit (8).

4. Apparatus according to Claim 3, **characterized in that** the covers (13, 14) are arranged on a common rotating shaft (9), and **in that** the activation of the laser sources (3, 4) takes place in dependence on the angular position of the rotating shaft (9).

5. Apparatus according to Claim 3, **characterized in that** the covers (13', 14') are connected to a rocker (9') and are pushed alternately into and out of the region of the associated laser source (3, 4) owing to the movement of the rocker (9') to and fro, and **in that** the activation of the laser sources takes place in dependence on the angular position of the rocker.

6. Apparatus according to Claim 3, **characterized in that** the two covers are arranged on a common carriage and such that they are offset with respect to one another in the movement direction of the carriage, and **in that** the activation of the laser sources takes place in dependence on the position of the carriage.

## Revendications

1. Procédé de dénudage de câbles plats, appelés FFC (1), en particulier de FFC extrudés, à l'aide de rayons laser, **caractérisé en ce que** deux rayons laser disposés coaxialement l'un par rapport à l'autre et orientés l'un vers l'autre sont utilisés afin d'éliminer l'extrudat (6), **en ce que** le câble plat se trouve sensiblement dans le plan de symétrie entre les deux sources laser (3, 4), **en ce que** les deux sources laser sont activées de manière alternée, et **en ce qu'**au moins pendant l'activation d'une des sources laser (3, 4), un cache (13, 14) imperméable au rayonnement laser est disposé entre le câble plat (1) et la source laser (3, 4) non activée.

2. Procédé selon la revendication 1, **caractérisé en ce que** deux caches (13, 14) sont prévus, lesquels sont reliés mécaniquement l'un à l'autre, et **en ce que**, au cours de leur déplacement commun, au moins l'un des caches se trouve toujours entre le FFC et la source laser (3, 4) qui lui est associée.

3. Dispositif permettant de mettre en oeuvre le procédé selon l'une quelconque des revendications 1 ou 2, comportant deux sources laser (3, 4), le cas échéant alimentées par un laser commun, **caractérisé en ce que** les sources laser sont diamétralement opposées en étant positionnées de manière coaxiale l'une par rapport à l'autre, **en ce que**, pour l'essentiel, dans le plan de symétrie entre les deux sources laser, il est prévu des dispositifs de guidage et de positionnement pour le câble plat (1) à dénuder, **en ce qu'**il est prévu une unité de commande (8) permettant d'activer de manière alternée les deux sources laser (3, 4), et **en ce que**, de chaque côté du câble plat (1), il est prévu au moins un cache (13, 14), qui est placé dans la zone de la source laser (3, 4) associée ou éloigné de celle-ci en fonction de l'unité de commande (8).

4. Dispositif selon la revendication 3, **caractérisé en ce que** les caches (13, 14) sont disposés sur un arbre rotatif (9) commun, et **en ce que** l'activation des sources laser (3, 4) se produit en fonction de la position angulaire de l'arbre rotatif (9).

5. Dispositif selon la revendication 3, **caractérisé en ce que** les caches (13', 14') sont reliés à une bascule (9'), sont poussés, du fait du déplacement de va-et-vient de la bascule (9'), tour à tour dans ou hors de la zone de la source laser (3, 4) associée, et **en ce que** l'activation des sources laser est réalisée en fonction de la position angulaire de la bascule.

6. Dispositif selon la revendication 3, **caractérisé en ce que** les deux caches sont disposés sur un chariot commun, en étant décalés l'un par rapport à l'autre dans la direction de déplacement du chariot, et **en ce que** l'activation des sources laser est réalisée en fonction de la position du chariot.
